# EUROPÄISCHE PATENTSCHRIFT

(11) **EP 0 693 545 B1**
(45) Veröffentlichungstag und Bekanntmachung des Hinweises auf die Patenterteilung: **12.01.2000**
(21) Anmeldenummer: 95111130.1
(22) Anmeldetag: 15.07.1995
(51) Int. Cl.: C10J 3/26

(54) **Holzgaserzeuger**
Wood gas producer
Gazogène à bois

(30) Priorität: 22.07.1994 DE 9411856 U
(43) Veröffentlichungstag der Anmeldung: 24.01.1996
(73) Patentinhaber: Viesel, Manfred, 72574 Bad Urach (DE)
(72) Erfinder: Viesel, Manfred, 72574 Bad Urach (DE)
(74) Vertreter: Patentanwälte Eisele, Otten, Roth & Dobler

(56) Entgegenhaltungen:
- EP-A- 0 119 183
- DE-C- 490 657
- FR-A- 867 730
- FR-A- 981 252
- GB-A- 575 048

## Beschreibung

Die Erfindung betrifft einen Holzgaserzeuger nach dem Gattungsbegriff des Anspruchs 1. Dort ist die Ausbildung des Vergasungsherdes im einzelnen definiert, der dem bekannten, von der deutschen Firma IMBERT verbreiteten Bauprinzip folgt. Dabei ist ein sogenannter Düsenring von Bedeutung, der in dem vertikalen zylindrischen Vergasungsschacht koaxial eingebaut ist und diesen einschnürt.

Allgemein haben Holzgaserzeuger den Nachteil, daß das erzeugte Gas viel Teer-Anteile enthält, welche dem Motor und der Umwelt schaden. Außerdem sind auch noch andere Schadstoffe in dem Gas enthalten.

Aus EP-A-0 119 183 und FR-A-981 252 sind bereits Holzvergaser bekannt, bei denen eine Nachverbrennung von Feerbestandteilen im Gas vorgesehen ist.

Der Erfindung liegt die Aufgabe zugrunde, einen Holzvergaser bereitzustellen, der eine verbesserte Nachverbrennung ermöglicht und bei dem diese Schadstoffe zu einem wesentlichen Anteil vermieden werden. Diese Aufgabe wird bei einem Holzgaserzeuger der einleitend bezeichneten Art erfindungsgemäß durch die kennzeichnenden Merkmale des Anspruchs 1 gelöst.

Danach ist in dem Düsenring ein Gasringkanal vorgesehen, in welchem das gewonnene Gas einer zweiten Verbrennung unterzogen wird. Der Düsenring, und zwar insbesondere dessen oberer wulstartiger Abschnitt liegt in der heißesten Zone und erreicht eine Temperatur von ca. 1.000°C. Während das Gas normalerweise aus dem Ringraum, welcher den unteren Ringmantelabschnitt des Düsenringes umgibt, nach außen abgezogen wird, läßt man erfindungsgemäß das Gas erst noch durch den Ringkanal strömen, um hierdurch zumindest die Teeranteile zu verbrennen und womöglich noch weitere Schadstoffe an den festen Verbrennungsrückständen anzulagern.

Eine Weiterbildung der Erfindung besteht darin, daß auch eine Möglichkeit geschaffen wird, daß Gas wie bekannt unmittelbar aus der Vergasungszone zu entnehmen und eine Umschalteinrichtung vorzusehen, mit der sich wahlweise die Auslaßöffnung des Gasringkanals schließen und die unmittelbare Entnahmeöffnung öffnen läßt und umgekehrt. Schließlich ist es zweckmäßig, die Umschalteinrichtung so auszubilden, daß beide Gaswege mit wahlweise unterschiedlichen Strömungsquerschnitten betrieben und die Gasströme gemischt werden können.

Ein Ausführungsbeispiel der Erfindung wird nachfolgend anhand der schematischen Zeichnung erläutert. Im einzelnen zeigt
- Fig. 1: einen vertikalen Längsschnitt des unteren Teils eines Holzgaserzeugers und
- Fig. 2: einen horizontalen Querschnitt II-II.

Zunächst ist anzumerken, daß die einzelnen Zugangsöffnungen zum Herdraum zur Vereinfachung weggelassen sind.

Der gezeigte untere Teil des Holzgaserzeugers umfaßt einen mit wärmedämmendem Material umgebenden Behälter 1, der über dem Boden einen Drehrost 2 aufweist. In einem Abstand über diesem befindet sich ein mit der Behälterwandung verbundener Düsenring 3, der sich in einen oberen wulstartigen Abschnitt 4 und einen frei nach unten abstehenden Ringmantelabschnitt 5 gliedert. Über dem Düsenring ist ein umlaufender Ansaugluftkanal 6 vorgesehen, der durch einen Ansaugluftstutzen 7 gespeist wird und die Luft über einzelne Düsen 8 in die Vergasungszone abgibt.

Bekannt ist es, das gewonnene Gas über einen Auslaßstutzen 9 aus dem Ringraum 10 abzuziehen, der sich zwischen dem Ringmantelabschnitt 5 des Düsenrings und der Wand des Behälters 1 befindet.

Die Besonderheit der vorgeschlagenen Anordnung besteht darin, daß der Düsenring 3 einen Gasringkanal 11 enthält der an einer Stelle durch eine Querwand 12 abgetrennt ist, so daß der Gasringkanal einen Anfang und ein Ende erhält. Der Anfang steht über eine Einlaßöffnung 13 mit dem Ringraum 10 in Verbindung und das Ende mündet über ein Auslaßrohr 14 nach außen.

Im einfachsten Fall wird auf den Auslaßstutzen 9 verzichtet und das gesamte Gas stets über den Gasringkanal 11 abgezogen, wo eine Nachverbrennung stattfindet. In Weiterbildung dessen zeigt Fig. 2, daß das Auslaßrohr 14 des Gasringkanals und der Auslaßstutzen 9 in einer Umschalteinrichtung 15 nach Art eines Hosenrohres zu einem Abzugskanal 17 zusammengeführt sind, wobei eine Drehklappe 16 entweder das Auslaßrohr 14 oder den Auslaßstutzen 9 sperrt, so daß der Gasringkanal 11 nach Bedarf eingeschaltet werden kann oder nicht. Außerdem vermag die Drehklappe 16 eine Mittelstellung einzunehmen, wodurch die beiden Gasströme nach Wunsch gemischt werden können.
- 1: Behälter
- 2: Drehrost
- 3: Düsenring
- 4: wulstartiger Abschnitt
- 5: Ringmantelabschnitt
- 6: Ansaugluftkanal
- 7: Ansaugluftstutzen
- 8: Düse
- 9: Auslaßstutzen
- 10: Ringraum
- 11: Gasringkanal
- 12: Querwand
- 13: Einlaßöffnung
- 14: Auslaßrohr
- 15: Umschalteinrichtung
- 16: Drehklappe
- 17: Abzugskanal

## Patentansprüche

1. Holzgaserzeuger mit einem im Gaserzeuger-Unterteil angeordneten Düsenring, der mit seinem oberen wulstartigen Abschnitt den Vergasungsraum horizontal einschnürt und unten einen frei nach unten abstehenden Ringmantelabschnitt aufweist, der mit der Vergasungsraum-Außenwand einen Ringraum bildet, aus dem das Gas abgezogen wird, wobei die Ansaugluft oberhalb des Düsenrings zugeführt wird, dadurch gekennzeichnet, daß in dem Düsenring (3) ein nahezu 360° umlaufender Gasringkanal (11) nur in dessen wulstartigem Abschnitt ausgebildet ist, der am Anfang über eine Einlaßöffnung (13) mit dem Ringraum (10) in Verbindung steht und dessen Auslaßöffnung (14) nach außen in einen Abzugskanal (17) mündet.

2. Holzgaserzeuger nach Anspruch 1, dadurch gekennzeichnet, daß eine Umschalteinrichtung (15) vorgesehen ist, mit der sich wahlweise die Auslaßöffnung (14) des Gasringkanals schließen und eine unmittelbare Auslaßöffnung (9) des Ringraumes öffnen und mit dem Abzugskanal (17) verbinden läßt und umgekehrt.

3. Holzgaserzeuger nach Anspruch 2, dadurch gekennzeichnet, daß beide Gaswege mit wahlweise unterschiedlichen Strömungsquerschnitten betrieben und die Gasströme gemischt werden können.

## Claims

1. Wood gas producer with a nozzle ring located in the gas producer lower part, which ring with its upper toroidal section narrows down the gasification chamber horizontally and on the under side comprises an annular surface section projecting freely downwards, which forms an annular chamber with the outer wall of the gasification chamber, from which the gas is withdrawn, the intake air being supplied above the nozzle ring, characterised in that a gas ring channel (11) extending virtually over 360° is formed in the nozzle ring (3) solely in its toroidal section, which at the beginning is connected by way of an inlet opening (13) to the annular chamber (10) and whereof the outlet opening (14) opens outwards into an offtake (17).

2. Wood gas producer according to Claim 1, characterised in that a change-over device (15) is provided, by which the outlet opening (14) of the gas ring channel can be optionally closed and a direct outlet opening (9) of the annular chamber can be opened and connected to the offtake (17) and vice versa.

3. Wood gas producer according to Claim 2, characterised in that both gas paths are operated with optionally different flow cross-sections and the gas streams can be mixed.

## Revendications

1. Gazogène à bois, comportant une bague de buse agencée dans la partie inférieure du gazogène, qui restreint horizontalement l'espace de gazéification par son tronçon supérieur en forme de bourrelet et présente, en bas, un tronçon d'enveloppe annulaire s'écartant librement vers le bas, qui forme un espace annulaire avec la paroi externe de l'espace de gazéification, hors duquel le gaz est retiré, l'air d'aspiration étant amené au-dessus de la bague de buse,
caractérisé en ce que, dans la bague de buse (3), il est réalisé un canal annulaire de gaz (11) s'étendant pratiquement sur 360° uniquement dans son tronçon en forme de bourrelet, qui, au début, est en liaison, par l'intermédiaire d'une ouverture d'entrée (13), avec l'espace annulaire (10) et dont l'ouverture de sortie (14) débouche vers l'extérieur dans un canal d'évacuation (17).

2. Gazogène à bois selon la revendication 1,
caractérisé en ce qu'il est prévu un dispositif de commutation (15), grâce auquel, au choix, l'ouverture de sortie (14) du canal annulaire de gaz peut être fermée et une ouverture de sortie directe (9) de l'espace annulaire peut être ouverte et reliée au canal d'évacuation (17), et inversement.

3. Gazogène à bois selon la revendication 2,
caractérisé en ce que les deux voies de gaz peuvent fonctionner, au choix, avec différentes sections transversales d'écoulement et les courants gazeux peuvent être mélangés.
